# EUROPÄISCHE PATENTSCHRIFT

(11) **EP 2 767 189 B1**
(45) Veröffentlichungstag und Bekanntmachung des Hinweises auf die Patenterteilung: **17.08.2016**
(21) Anmeldenummer: 14151122.0
(22) Anmeldetag: 14.01.2014
(51) Int. Cl.: A47C 17/16, A47C 17/175, A47C 17/22, A47C 19/12

(54) **Faltgestell für eine Liege**
Folding frame for a bed
Châssis pliant pour une couchette

(30) Priorität: 15.02.2013 DE 102013101537
(43) Veröffentlichungstag der Anmeldung: 20.08.2014
(73) Patentinhaber: Sedac-Mecobel NV, 8560 Wevelgem (BE)
(72) Erfinder: Brossier, Jean, 72190 Coulaines (FR)
(74) Vertreter: Wickord, Wiro

(56) Entgegenhaltungen:
- EP-A1- 1 989 966
- FR-A1- 2 585 227

## Beschreibung

Die Erfindung betrifft ein Faltgestell für eine Liege, bestehend aus einem Traggestell mit einem seitlich daran gelagerten Hubgetriebe, das einen aus drei über Gelenkstücke verbundenen Teilrahmen bestehenden Bettrahmen trägt, der mit einer Matratze belegbar ist, wobei beidseitig des Bettrahmens jeweils Gelenkhebel (4, 7) des Hubgetriebes und der zweite Teilrahmen (3) mit einem Gelenkstück (2) derart zu einer kinematischen Kette verbunden sind, dass die Teilrahmen über eine Faltbewegung jeweils fortlaufend von einer gestreckten Liegestellung um Knickgelenke zwischen den Teilrahmen und den Gelenkstücken in eine im Traggestell abgesenkte geschlossene Stellung zu falten sind, indem ein erster Gelenkhebel der kinematischen Kette an einem Gelenkpunkt des Gelenkstücks zwischen dem ersten Teilrahmen und dem zweiten Teilrahmen sowie dem Traggestell gelenkig befestigt ist, und ein zweiter Gelenkhebel gelenkig zwischen dem Traggestell und einem Gelenkpunkt an dem zweiten Teilrahmen befestigt und an seinem über den zweiten Teilrahmen hinausragenden Ende über einen dritten Gelenkhebel mit dem dritten Teilrahmen verbunden ist, über den die Faltbewegung des Faltgestells durch einen Nutzer durchgeführt wird, wobei der zweite Gelenkhebel (7) über eine Federkraft zum Traggestell (9) gespannt ist und eine Steuerstange (5) gelenkig mit ihren Enden an dem zweiten Gelenkhebel (7) und dem ersten Gelenkhebel (4) gelenkig befestigt.

Eine derartige Faltliege ist aus der belgischen Patentschrift BE 2012/0077 bekannt. Bei diesem ist ein Hubgetriebe vorgesehen, bei dem mehrere Gelenkhebel in einem Gelenkpunkt am Bettrahmen angelenkt sind. Die führt zu einer relativ aufwendigen Konstruktion und die Faltbewegung ist nur mit größerem Kraftaufwand durchzuführen. Zur Unterstützung der Faltbewegung sind mehrere Federn eingebaut.

Auch die europäische Patentanmeldung EP1 989 966 A1 beschreibt ein Faltgestell für eine wandelbare Liege, bei der ein mehrteiliger Liegerahmen über eine Faltbewegung eines Nutzers mittels mehrerer Gelenkhebel von einer Liegestellung in eine Sitzstellung zusammenfaltbar ist. Hier sind mehrere kinematische Ketten vorgesehen, um den Sitzträger in der Sitzstellung auf dem kopfseitigen Teilrahmen auszurichten. Dazu sind bei der Faltbewegung größere Kräfte erforderlich.

Es ist Aufgabe der Erfindung, das bekannte Faltgestell so zu verbessern, dass die Faltung ohne großen Kraftaufwand durchgeführt werden kann und die Herstellung vereinfacht ist.

Diese Aufgabe wird mit den Merkmalen des Anspruchs 1 gelöst.

Eine vorteilhafte Ausgestaltung ist in den Unteransprüchen angegeben.

Das Faltgestell besteht aus einem Traggestell mit einem seitlich daran gelagerten Hubgetriebe. Dieses trägt einen Bettrahmen, der mit einer Matratze belegbar ist, und aus drei über Gelenkstücke verbundene Teilrahmen besteht. Beidseitig des Bettrahmens sind jeweils mittels Gelenkstangen des Hubgetriebes Gelenkvierecke derart zu einer kinematischen Kette verbunden, dass die Teilrahmen über eine Faltbewegung jeweils fortlaufend von einer gestreckten Liegestellung um Knickgelenke zwischen den Teilrahmen und den Gelenkstücken in eine im Traggestell abgesenkte geschlossene Stellung zu falten sind. Dabei ist ein erster Gelenkhebel der kinematischen Kette an einem Gelenkpunkt des Gelenkstück zwischen dem ersten Teilrahmen und dem zweiten Teilrahmen sowie dem Traggestell gelenkig befestigt ist. Ein zweiter Gelenkhebel ist gelenkig zwischen dem Traggestell und einem Gelenkpunkt an dem zweiten Teilrahmen befestigt. An seinem über den zweiten Teilrahmen hinausragenden Ende ist der zweite Gelenkhebel über einen dritten Gelenkhebel mit dem dritten Teilrahmen verbunden. Die Faltbewegung des Faltgestells wird durch einen Nutzer durch Bewegen des dritten Teilrahmens durchgeführt.

Das Faltgestell zeichnet sich dadurch aus, dass der zweite Gelenkhebel über nur eine Federkraft zum Traggestell gespannt ist und dass eine Steuerstange gelenkig von dem zweiten Gelenkhebel zu dem ersten Gelenkhebel geführt ist und an diesem mit einem Gelenkpunkt in etwa 2/3 der Länge oberhalb seines Gelenkes am Traggestell befestigt ist.

Die Anordnung der Gelenke der Steuerstange an dem zweiten Gelenkhebel und an dem tiefer liegenden Gelenkpunkt des ersten Gelenkhebels führt zu einer leichten Ausführbarkeit der Faltbewegung. Es ist weniger Kraftaufwand als bei bekannten Faltliegen erforderlich. Es ist durch diese Anordnung auch nur eine Federkraft zur Unterstützung der Faltbewegung notwendig.
Insgesamt ergibt sich mit der hier vorgesellten Konstruktion auch eine einfacherer und damit kostengünstigere Herstellung des Faltgestells.

Da das Hubgetriebe seitlich zu dem Bettrahmen angeordnet ist, wird eine möglichst schmale Konstruktion des Hubgetriebes angestrebt. Hierzu ist die benötigte Federkraft durch zwei parallel geführte Schraubenfedern mit geringem Durchmesser aufzubringen.

Die Gelenkhebel sind für den Nutzer zugänglich. Um eine Verletzungsgefahr an scharfen Kanten zu vermeiden, sind die Gelenkhebel aus zusammengepressten Rohren hergestellt.

Das Faltgestell soll in geschlossenem Zustand möglicht kompakt sein und damit nur wenig Raum in Anspruch nehmen.

Dafür ist das Hubgetriebe für die geschlossenen Stellung so ausgeführt, dass der erste Teilrahmen an dem Gelenkpunkt des Gelenkstücks über 90° hinaus abknickt, der zweite Teilrahmen in dem Traggestell abgesenkt gehalten und der dritte Teilrahmen über den dritten Gelenkhebel um 90° aufgestellt ist.

Das Traggestell, der Bettrahmen und das Hubgetriebe sind vorteilhaft aus Metall hergestellt. Damit ergibt sich eine sehr stabile Konstruktion.

Eine vorteilhafte Ausgestaltung ist in den Figuren 1 und 2 dargestellt.
Fig. 1 zeigt eine Seitenansicht des Faltgestells in der gestreckten Liegestellung;
Fig. 2 zeigt das Faltgestell in der geschlossenen Stellung.

Fig. 1 zeigt das Faltgestell in der Liegeposition. Der Bettrahmen besteht aus drei Teilrahmen 1, 3, 8, die hier horizontal nebeneinander jeweils fortlaufend aneinandergelenkt sind und auf die eine Matratze aufgelegt werden kann. Die Teilrahmen 1 und 8 sind jeweils wesentlich kürzer als der zweite Teilrahmen 3.
Der Teilrahmen 3 stützt sich über den ersten Gelenkhebel 4 und den zweiten Gelenkhebel 7 auf dem Traggestell 9 ab.

Das Hubgetriebe wird aus dem Taggestell 9, dem ersten Gelenkhebel 4, dem zweiten Gelenkhebel 7, dem Gelenkstück 2, dem zweiten Teilrahmen 3, dem dritten Teilrahmen 8 sowie dem dritten Gelenkhebel 6 gebildet. Durch eine Faltbewegung F am dritten Teilrahmen 8 kann das Faltgestell zusammengefaltet werden. Dazu sind die Teile des Hubgetriebes über Gelenkpunkte miteinander verbunden.
Der Gelenkpunkt a verbindet die Teilrahmen 1 und 3. Der Gelenkpunkt h verbindet den zweiten Teilrahmen 3 mit dem dritten Teilrahmen 8.
An dem Gelenkpunkt a ist auch ein Ende des ersten Gelenkhebels 4 angebracht, dessen anderes Ende über den Gelenkpunkt c am Traggestell 9 festgelegt ist.
Der zweite Gelenkhebel 7 ist über den Gelenkpunkt d an dem Traggestell und über den Gelenkpunkt e an dem zweiten Teilrahmen 3 befestigt. Das Ende des zweiten Gelenkhebels 7 reicht über den zweiten Teilrahmen 3 hinaus. Dort ist über den Gelenkpunkt g ein Ende des dritten Gelenkhebels 6 befestigt, dessen anderes Ende an dem dritten Teilrahmen 8 über den Gelenkpunkt i angreift. Über den dritten Gelenkhebel 6 wird eine Faltbewegung F auf das Hubgetriebe übertragen.

Zwischen dem ersten Gelenkhebel 4 und dem zweiten Gelenkhebel 7 ist die Steuerstange 5 angelenkt. Ein Ende der Steuerstange 5 ist in der Nähe des Gelenkpunktes d über den Gelenkpunkt f an dem zweiten Gelenkhebel befestigt. Das gegenüberliegende Ende ist in etwa 2/3 der Länge des ersten Gelenkhebels 4 an diesem im Gelenkpunkt b angelenkt. Durch die Wahl dieser Gelenkpunkte b und f wird die einfache Faltbarkeit des Faltgestells erreicht.
Die Faltbewegung wird durch die Federn 10 unterstützt, die hier als zwei parallele Federn dargestellt sind.

In Fig. 2 ist die geschlossene Stellung des Faltgestells dargestellt. Nach der Faltbewegung befindet sich der zweite Teilrahmen 3 ganz abgesenkt im Traggestell 9. Das Gelenkstück 2 ist aufgestellt und von diesem knickt der erste Teilrahmen 1 über den Gelenkpunkt a in das Traggestell 9 hinein. Am gegenüberliegenden Ende des zweiten Teilrahmens 3 ist der dritte Teilrahmen 8 über den Gelenkpunkt h senkrecht aufgestellt. Der zweite Gelenkhebel 7 ist über den Gelenkpunkt d ganz herunter geklappt und hat den dritten Gelenkhebel 6 mitgenommen.

### Bezugszeichenliste

- 1: erster Teilrahmen
- 2: Gelenkstück
- 3: zweiter Teilrahmen
- 4: erster Gelenkhebel
- 5: Steuerstange
- 6: dritter Gelenkhebel
- 7: zweiter Gelenkhebel
- 8: dritter Teilrahmen
- 9: Traggestell
- 10: Federn

- a: Gelenkpunkt 1-2-4
- b: Gelenkpunkt 4-5
- c: Gelenkpunkt 4-9
- d: Gelenkpunkt 7-9
- e: Gelenkpunkt 3-7
- f: Gelenkpunkt 5-7
- g: Gelenkpunkt 6-7
- h: Gelenkpunkt 3-8
- i: Gelenkpunkt 6-8

- F: Faltbewegung

## Patentansprüche

1. Faltgestell für eine Liege, bestehend aus einem Traggestell (9) mit einem seitlich daran gelagerten Hubgetriebe, das einen aus drei über Gelenkstücke (2) verbundenen Teilrahmen (1, 3, 8) bestehenden Bettrahmen trägt, der mit einer Matratze belegbar ist, wobei beidseitig des Bettrahmens jeweils Gelenkhebel (4, 7) des Hubgetriebes und der zweite Teilrahmen (3) mit einem Gelenkstück (2) derart zu einer kinematischen Kette verbunden sind, dass die Teilrahmen (1, 3, 8) über eine Faltbewegung (F) jeweils fortlaufend von einer gestreckten Liegestellung um Knickgelenke zwischen den Teilrahmen (1, 3, 8) und dem Gelenkstück (2) in eine im Traggestell abgesenkte geschlossene Stellung zu falten sind, indem ein erster Gelenkhebel (4) der kinematischen Kette an einem Gelenkpunkt (a) des Gelenkstücks (2) zwischen dem ersten Teilrahmen (1) und dem zweiten Teilrahmen (3) sowie dem Traggestell (9) gelenkig befestigt ist, und ein zweiter Gelenkhebel (7) gelenkig zwischen dem Traggestell (9) und einem Gelenkpunkt (e) an dem zweiten Teilrahmen (3) befestigt und an seinem über den zweiten Teilrahmen (3) hinausragenden Ende über einen dritten Gelenkhebel (6) mit dem dritten Teilrahmen (8) verbunden ist, über den die Faltbewegung (F) des Faltgestells durch einen Nutzer durchgeführt wird, und wobei der zweite Gelenkhebel (7) über eine Federkraft zum Traggestell (9) gespannt ist, **dadurch gekennzeichnet, dass** eine Steuerstange (5) mit ihren Enden an dem zweiten Gelenkhebel (7) und dem ersten Gelenkhebel (4) gelenkig befestigt ist, wobei die Steuerstange (5) an dem ersten Gelenkhebel (4) mit einem Gelenkpunkt (b) in etwa 2/3 der Länge oberhalb seines Gelenkpunktes (c) am Traggestell (9) befestigt ist und die Federkraft über zwei parallele Schraubenfedern (10) aufgebracht wird.

2. Faltgestell nach Anspruch 1, **dadurch gekennzeichnet, dass** der erste Gelenkhebel (4) und der dritte Gelenkhebel (6) aus zusammengepressten Rohren hergestellt sind.

3. Faltgestell nach Anspruch 1, **dadurch gekennzeichnet, dass** der erste Teilrahmen (1) an dem Gelenkpunkt (a) des Gelenkstücks (2) so befestigt ist, dass er in der geschlossenen Stellung über 90° hinaus abknickt.

4. Faltgestell nach Anspruch 1, **dadurch gekennzeichnet, dass** der zweite Teilrahmen (3) in der geschlossenen Stellung in dem Traggestell (9) abgesenkt gehalten ist.

5. Faltgestell nach Anspruch 1, **dadurch gekennzeichnet, dass** der dritte Teilrahmen (8) in der geschlossenen Stellung über den dritten Gelenkhebel (6) so geführt ist, dass er um 90° aufgestellt ist.

6. Faltgestell nach Anspruch 1, **dadurch gekennzeichnet, dass** das Traggestell (9), der Bettrahmen und das Hubgetriebe aus Metall hergestellt sind.

## Claims

1. Folding frame for a lounger, consisting of a support frame (9), having a lifting gear laterally mounted thereon which supports a bed frame, which consists of three sub-frameworks (1, 3, 8) connected via articulation pieces (2) and can be covered with a mattress, articulation levers (4, 7) of the lifting gear and the second sub-framework (3) which has an articulation piece (2) being connected on each of the two sides of the bed frame to form a kinematic chain, in such a way that the sub-frameworks (1, 3, 8) are each to be folded continuously, by way of a folding movement (F), from a stretched lying position about articulated joints between the sub-frameworks (1, 3, 8) and the articulation piece (2) into a closed position lowered in the support frame, in that a first articulation lever (4) of the kinematic chain is fixed in an articulated manner to an articulation point (a) of the articulation piece (2) between the first sub-framework (1) and the second sub-framework (3) and the support frame (9), and a second articulation lever (7) is fixed in an articulated manner between the support frame (9) and an articulation point (e) on the second sub-framework (3) and connected, at the end thereof projecting past the second sub-framework (3), via a third articulation lever (6) to the third sub-framework (8), by way of which the folding movement (F) of the folding frame is carried out by a user, and the second articulation lever (7) being tensioned with respect to the support frame (9) by way of a spring force, **characterised in that** the ends of a control rod (5) are fixed to the second articulation lever (7) and the first articulation lever (4) in an articulated manner, the control rod (5) being fixed to the first articulation lever (4) at an articulation point (b) approximately 2/3 of the length above the articulation point (c) of said lever to the support frame (9), and the spring force being applied by way of two parallel helical springs (10) .

2. Folding frame according to claim 1, **characterised in that** the first articulation lever (4) and the third articulation lever (6) are manufactured from tubes which are pressed together.

3. Folding frame according to claim 1, **characterised in that** the first sub-framework (1) is fixed to the articulation point (a) of the articulation piece (2) in such a way that said sub-framework bends past 90° in the closed position.

4. Folding frame according to claim 1, **characterised in that** the second sub-framework (3) is held lowered in the support frame (9) in the closed position.

5. Folding frame according to claim 1, **characterised in that** the third sub-framework (8) is guided by way of the third lever (6) in the closed position in such a way that said sub-framework is set up at 90°.

6. Folding frame according to claim 1, **characterised in that** the sub-framework (9), the bed frame and the lifting gear are made of metal.

## Revendications

1. Châssis pliant pour une couchette, composé d'un châssis porteur (9) avec un engrenage de levée montée sur le côté de celui-ci et qui porte un sommier, composé de trois parties de cadre (1, 3, 8) reliées par le biais de pièces articulées (2) et qui peut être garni d'un matelas, dans lequel des deux côtés du sommier des leviers d'articulation (4, 7) de l'engrenage de levée relevage et la deuxième partie de cadre (3) sont respectivement reliées à une pièce articulée (2) pour former une chaîne cinématique de telle sorte que les parties de cadre (1, 3, 8) doivent être repliées par le biais d'un mouvement de pliage (F) respectivement dans l'ordre, d'une position couchée allongée, autour de joints articulés entre les parties de cadre (1, 3, 8) et la pièce articulée (2) jusque dans une position fermée abaissée dans le châssis porteur, un premier levier d'articulation (4) de la chaîne cinématique étant fixé de manière articulée au niveau d'un point d'articulation (a) de la pièce articulée (2) entre la première partie de cadre (1) et la deuxième partie de cadre (3) ainsi que le châssis porteur (9), et un deuxième levier d'articulation (7) étant fixé de manière articulée à la deuxième partie de cadre (3) entre le châssis porteur (9) et un point d'articulation (e) et relié à la troisième partie de cadre (8) au niveau de son extrémité dépassant de la deuxième partie de cadre (3) par le biais d'un troisième levier d'articulation (6), ce qui permet à un utilisateur de réaliser le mouvement de pliage (F) du châssis pliant et dans lequel le deuxième levier d'articulation (7) est tendu vers le châssis porteur (9) par le biais d'une force de ressort, **caractérisé en ce qu'**une tige de commande (5) est fixée de manière articulée par ses extrémités au niveau du deuxième levier d'articulation (7) et du premier levier d'articulation (4), la tige de commande (5) étant fixée sur le châssis porteur (9) au niveau du premier levier d'articulation (4) par un point d'articulation (b) aux environs des 2/3 de la longueur au-dessus de son point d'articulation (c) et la force de ressort étant appliquée par le biais de deux ressorts à spirale (10) parallèles.

2. Châssis pliant selon la revendication 1, **caractérisé en ce que** le premier levier d'articulation (4) et le troisième levier d'articulation (6) sont fabriqués à partir de tubes comprimés.

3. Châssis pliant selon la revendication 1, **caractérisé en ce que** la première partie de cadre (1) est fixée au niveau du point d'articulation (a) de la pièce articulée (2) de telle sorte qu'elle soit coudée à plus de 90° dans la position fermée.

4. Châssis pliant selon la revendication 1, **caractérisé en ce que** la deuxième partie de cadre (3) est maintenue abaissée dans la position fermée dans le châssis porteur (9).

5. Châssis pliant selon la revendication 1, **caractérisé en ce que** la troisième partie de cadre (8) est guidée dans la position fermée par le biais du troisième levier d'articulation (6) de telle sorte qu'elle soit mise à 90°.

6. Châssis pliant selon la revendication 1, **caractérisé en ce que** le châssis porteur (9), le sommier et l'engrenage de levée sont fabriqués en métal.
